# EUROPÄISCHE PATENTSCHRIFT

(11) **EP 0 299 353 B1**
(45) Veröffentlichungstag und Bekanntmachung des Hinweises auf die Patenterteilung: **07.10.1992**
(21) Anmeldenummer: 88110829.4
(22) Anmeldetag: 07.07.1988
(51) Int. Cl.: E04B 2/86

(54) **Verfahren zur Herstellung von Schalungselementen für die Mantelbetonbauweise und nach dem Verfahren hergestellte Elemente**
Method of making form elements for construction with permanent forms and elements made by same
Méthode de réalisation d'éléments pour constructions à coffrages permanents et éléments fabriqués selon le procédé

(30) Priorität: 15.07.1987 DE 3723341
(43) Veröffentlichungstag der Anmeldung: 18.01.1989
(73) Patentinhaber: IPA-ISORAST INTERNATIONAL S.A., Panama (PA)
(72) Erfinder: Krecke, Edmond D., L-6315 Beaufort (LU)
(74) Vertreter: Blumbach Weser Bergen Kramer

(56) Entgegenhaltungen:
- AT-B- 323 381
- DE-A- 3 405 736
- DE-A- 3 601 878
- DE-B- 2 618 125
- DE-U- 7 524 933
- Scholz: "Baustoffkenntnis", 9. Aufl., 1980, Werner-Verlag, Düsseldorf, Seiten 335-360

## Beschreibung

Die Erfindung betrifft ein Verfahren zur Herstellung von Schalungselementen für die Mantelbetonbauweise nach dem Oberbegriff des Anspruchs 1.

Bei der Mantelbetonbauweise werden großformatige Schalungselemente aus Hartschaumstoff benutzt, die an ihren Kanten mit Nuten und Federn zur gegenseitigen Sicherung versehen sind und im Inneren Verbindungselemente zwischen den Seitenwänden besitzen, um die beim Ausgießen mit Beton auftretenden Kräfte aufzunehmen. Solche Schalungselemente sind beispielsweise bekannt aus der DE-AS 26 18 125 und der DE-OS 34 05 736. Als Verbindungselemente werden in bekannter Weise hier auch hantelförmig ausgebildete Elemente aus Beton mit zwei sich gegenüberliegenden Flanschen und einem Zwischenstück verwendet, die mit Nuten und Federn an der freien Flanschfläche in entsprechende Nuten und Federn auf der Innenseite der Schalungselementwände eingeschoben werden. Beim Ausgießen der Schalungselemente mit Beton verbinden sich die Verbindungselemente homogen mit dem eingefüllten Beton. Anders als bei Verbindungselementen aus Metall entstehen keine Wärmebrücken. Gegenüber Verbindungselementen aus Hartschaumstoff, die beispielsweise einstückig mit den Wänden ausgebildet sind, werden Branddurchschläge und Schallbrücken im Bereich der Verbindungselemente vermieden. Außerdem verhindern die verhältnismäßig schwerden Verbindungselemente aus Beton oder ähnlichem Material, daß die Schalungselemente bei Einfüllen von Leichtbeton sozusagen aufschwimmen. Der durch das Gewicht der Verbindungselemente erzielte Anpreßdruck der aufeinandergestapelten Schalungselemente bewirkt eine Abdichtung der Fugen, so daß die für das Abbinden wichtige Zementmilch nicht auslaufen kann. Das Gewicht der Verbindungselemente sorgt darüberhinaus für hohe Standsicherheit, beispielsweise bei Sturm.

Die bekannten hantelförmigen Verbindungselemente aus Beton werden getrennt von den Hartschaumstoff-Schalungselementen einstückig gegossen und dann später im Werk oder auch an der Baustelle in die inneren Nuten der Schalungselementwände eingeschoben oder auch eingerastet oder verklebt. Bekannt ist darüberhinaus eine Herstellung der hantelförmigen Verbindungselemente durch getrenntes Gießen von zwei Hälften, die dann später über Zwischenstücke in Form von Ösen, Haken, Stäben, Drähten oder Schrauben verbinden werden (DE-OS 36 01 878).

Schalungselemente der vorbeschriebenen Art haben sich bewährt. Ihre Herstellung ist jedoch verhältnismäßig aufwendig und erfordert wegen der Aushärtezeit für die Betonteile der Verbindungselemente viel Platz und Zeit.

Der Erfindung liegt die Aufgabe zugrunde, ein Verfahren zur Herstellung von Schalungselementen für die Mantelbetonbauweise nach dem Oberbegriff des Anspruchs 1 anzugeben, das den Herstellungsaufwand verringert und außerdem zu einem besseren, belastungsfähigeren und billigeren Schalungselement führt. Die Lösung der Aufgabe ist in dem Anspruch 1 angegeben. Weiterbildungen der Verfahren sowie nach dem Verfahren hergestellte Schalungs- und Verbindungselemente sind Gegenstand der Unteransprüche.

Wenn die Verbindungselemente direkt auf den Wänden der Schalungselemente gegossen werden, entfällt eine getrennte Fertigung. Die Verwendung des Fließmörtels mit einem Haftvermittler ermöglicht eine ausserordentlich gute, dauerhafte und zugfeste Verbindung mit den Wänden des Schalungselementes. Der Haftvermittler kann dem Fließmörtel auf einfache Weise zugesetzt sein. Es besteht aber auch die Möglichkeit, den Haftvermittler wenigstens im Bereich der Schablonenöffnungen beispielsweise durch prühen oder Streichen in Form eines Überzugs auf die Wande aufzubringen. Schließlich kann der Haftvermittler durch Tauchen der Wände in ein Bad aufgebracht werden.

Auf besonders vorteilhafte Weise kann dabei gleichzeitig durch Zusatz einer Farbe dafür gesorgt werden, daß insbesondere im Falle von Hartschaumstoff das sonst schneeweiße Äußere durch die Farbe abgedeckt wird. Das grellweiße Aussehen ist nämlich insbesondere bei Sonnenschein sehr störend und führt zu Beschwerden ähnlich der bekannten Schneeblindheit. Das Gießen der Flansche aus Beton oder einem ähnlichen Material ist wesentlich vereinfacht, weil der Beton in die verhältnismäßig große Öffnung von oben eingefüllt werden kann, die die spätere Anschlußfläche des Verbindungselementes an ihre zugeordnete Wand definiert. Die Formen sind wiederverwendbar, und die Schablonen stellen eine sehr gute Maßhaltigkeit und Reproduzierbarkeit der Schalungselemente sicher. Es besteht in Weiterbildung der Erfindung die Möglichkeit, die frisch gefertigten Wände zum Aushärten des Betons sowie zur Lagerung aufeinanderzustapeln, so daß der Platzbedarf für die Fertigung und Lagerung wesentlich verringert ist. Dazu werden die gefertigten Wände mit ihren Flanschen nach oben weisend in einer Lage auf einer ebenen Fläche ausgelegt, dann eine Zwischenlage aus dünnen Platten, beispielsweise Sperrholzplatten, auf die Flansche aufgelegt und anschließend eine weitere Lage von Wänden auf die Platten gelegt. Auf diese Weise können Stapel mit einer Höhe von mehreren Metern gebildet werden. Jeweils nach Auslegen einer Lage hat sich der Beton der Verbindungselemente am Anfang der Lage so weit verfestigt, daß beim Auflegen der nächsten Lage auf die dünnen Platten keine Verformung der Verbindungselemente mehr auftritt. Die jeweils aneinandergereihten Lagen von Wänden müssen dazu eine bestimmte Länge aufweisen, damit ausreichend Zeit bis zum Auflegen der nächsten Lage verstreicht. Vor dem Aufstapeln der Wände werden zweckmäßig die freien Enden der Flansche mittels einer Schablone, die beispielsweise brückenförmig ausgebildet ist, auf eine vorgegebene Höhe durch Abziehen oder geringfügiges Eindrücken eingestellt. Die späteren Schalungselemente haben dann sehr genaue Außen- und Innenmaße.

Ein besonderer Vorteil der nach dem erfindungsgemäßen Verfahren hergestellten Schalungselemente besteht darin, daß glatte, aus einem Block aus vorzugsweise Hartschaumstoff geschnittene Wände ohne Nuten oder sonstige Einkerbungen oder Aussparungen verwendet werden können. Die Verwendung teurer Spritzgußformen entfällt. Solche Schalungselemente sind daher sehr billig und lassen sich wie beispielsweise Hohlblocksteine im Verband setzen. Das verhältnismäßig hohe Eigengewicht der Beton-Verbindungselemente sorgt für eine ausreichende Stabilität auch etagenhoher Wände, die dann mit Normal-oder Leichtbeton verfüllt werden können. Desgleichen verhindert das Gewicht der Beton-Verbindungselemente ein Aufschwimmen der Schalungselemente beim Einfüllen von Leichtbeton. Wenn eine zusätzliche Sciherung gegen Wind- bzw. Sturmeinwirkung erzielt werden soll, können die aufeinandergesetzten Schalungselemente durch Kleben miteinander verbunden werden, bevor die Verfüllung mit Beton stattfindet.

Für die Ausbildung der nach dem Verfahren gemäß Anspruch 1 und dessen Unteransprüchen hergestellten Verbindungselemente bestehen in Weiterbildung der Erfindung viele Möglichkeiten. Die Flansche sind vorzugsweise kreisförmig gestaltet, können aber auch oval, rechteckig oder quadratisch ausgebildet sein. Die Formen, in die der Beton eingegossen wird, können derart glockenförmig ausgebildet sein, daß sich an den Flansch ein Schaft anschließt. Zum Verbinden von zwei Wänden zu einem Schalungselement werden dann die freien Enden der Schäfte unter Bildung des Zwischenstücks miteinander verklebt. Mit Hilfe einer einfachen Vorrichtung kann dabei sichergestellt werden, daß die Enden der Schäfte genau aufeinandertreffen. Vor dem Aushärten kann am Übergang zwischen Flansch und Schaft wenigstens eine rillenförmige Eindrückung als spätere Lagerstelle für einen Monierstab angebracht werden, beispielsweise durch Eindrücken eines solchen Monierstabes.

Die Form zur Herstellung der Flansche kann aber auch so ausgebildet sein, daß ein scheibenförmiger Flansch entsteht. Dieser wird mit einer zentralen, vorzugsweise kreiszylindrischen Einsenkung versehen, und zum Verbinden von zwei Wänden zu einem Schalungselement klebt man dann schaftförmige Zwischenstücke zwischen die Böden von je zwei sich gegenüberliegenden Einsenkungen. Durch Längenänderung der schaftförmigen Zwischenstücke kann das Innenmaß der Schalungselemente und damit die Dicke der späteren Wand eingestellt werden. Das schaftförmige Zwischenstück kann zweckmäßig aus Beton mittels einer zylindrischen Hohlform hergestellt werden. Vor dem Aushärten können auch hier im Bereich der beiden Enden rillenförmige Eindrücke als spätere Lagerstelle für Monierstäbe angebracht werden.

Eine andere Weiterbildung sieht vor, daß zur Bildung des Zwischenstücks in den Flansch bzw. in den anschließenden Schaft vor dem Aushärten weiterführende Befestigungsmittel, wie Monierstäbe, Haken, Ösen, Schrauben, Drähte, Blechstreifen und dergleichen, eingebettet werden. In gleicher Weise können auch Bohrungen für das spättere Anbringen weiterführender Befestigungsmittel beispielsweise mit Hilfe von Dübeln eingedrückt werden.

Durch den mit den Schablonen erzielten gleichmäßigen Abstand der Verbindungselemente von beispielsweise 25 cm ist ein Rastermaß vorgegeben. Auf der Baustelle lassen sich dann zwar die Schalungselemente zwischen den Verbindungselementen im Rastermaß zersägen; das geht aber nicht ohne weiteres im Bereich der Verbindungsstege. Diese Einschränkung wird in Weiterbildung der Erfindung dadurch überwunden, daß in die Formen zur Herstellung der Flansche und gegebenenfalls der schaftförmigen Zwischenstücke mittige Trennbleche eingelegt werden, die durch die Achse der Verbindungselemente und in Richtung der Höhe der Schalungselemente verlaufen. Das fertige Schalungselement kann dann parallel zu den und in Verlängerung der Trennbleche abgeschnitten werden, so daß dann auch im halben Rastermaß gearbeitet werden kann. Da ein Abtrennen meist nur im Bereich der Enden der Schalungselemente erforderlich wird, werden zweckmäßig die Trennbleche nur bei den den beiden Enden der Wände benachbarten Flanschen bzw. schaftförmigen Zwischenstücken verwendet.

Eine weitere Lösung des Verfahrens nach dem Oberbegriff des Anspruchs 1 ist im Anspruch 16 gekennzeichnet. Dabei werden also die hantelförmigen Verbindungselemente mit Hilfe von Halbformen hergestellt, deren Innenkontur der Hälfte eines axial geschnittenen Verbindungselements entspricht. Nach dem Auffüllen der beiden Formhälften mit Beton können die Formhälften entweder sofort aufeinandergelegt werden, so daß sich die Betonfüllungen fest miteinander verbinden. Es kann aber auch ein Trennmittel, beispielsweise eine Folie, eingelegt werden, so daß Verbindungselementhälften entstehen. Diese können entweder getrennt, aneinandergelegt oder auch miteinander verklebt zur Herstellung der Schalungselemente benutzt werden. Das Füllen mit Beton kann von Hand oder auch maschinell durch Eingießen, Einschütten, Einpressen oder Einrütteln erfolgen. Je nach dem angewendeten Verfahren ist der Beton dabei zweckmäßig erdfeucht bis flüssig.

Eine zusätzliche Lösung für das Verfahren nach dem Oberbegriff des Anspruchs 1 ist im Anspruch 19 angegeben. Hier werden wiederum zwei axial geteilte Formhälften der vorstehend beschriebenen Art benutzt, die jedoch vor dem Füllen unter Bildung einer Form fluchtend aneinandergelegt und fest miteinander verbunden werden, beispielsweise durch Klammern. Zusätzlich kann die Verbindung an den Rändern durch Nut-Feder-Ausbildung verbessert werden. Das Füllen mit Beton kann wiederum durch Eingießen, Einrütteln oder Einpressen und zwar von oben und unten, erfolgen.

Bei den vorstehend beschriebenen Herstellungsverfahren für die Verbindungselemente können Bewehrungsdrähte in etwa axialer Lage in die Form bzw. eine Formhälfte eingebracht werden. Dadurch erzielt man eine wesentliche Erhöhung der Zugfestigkeit, insbesondere dann, wenn die Drähte profiliert sind und an den Enden gestauchte oder angeschweißte Verdickungen aufweisen oder auch nur umgebogen sind. Selbst wenn die Verbindungselemente dann beispielsweise während des Transports brechen, bleibt die zugfeste Verbindung zwischen den Wänden des Schalungselements erhalten.

Nachfolgend wird die Erfindung anhand von Ausführungsbeispielen in Verbindung mit den Zeichnungen beschrieben. Es zeigen:
- Fig. 1: schematisch die Herstellung der Wand eines Schalungselements nach dem erfindungsgemäßen Verfahren nach Anspruch 1;
- Fig. 2: schematisch die einzelnen Schritte des Verfahrens gemäß Fig. 1;
- Fig. 3: das Aufeinanderstapeln von Schalungselementwänden, die nach dem Verfahren gemäß Fig. 1 und 2 hergestellt worden sind;
- Fig. 4: die Seitenansicht eines Ausführungsbeispiels für ein Schalungselement nach der Erfindung;
- Fig. 5: die Seitenansicht eines weiteren Ausführungsbeispiels für ein Schalungselement nach der Erfindung;
- Fig. 6: im Querschnitt eine geteilte Gießform für den Flansch eines Verbindungselements nach dem erfindungsgemäßen Verfahren gemäß Anspruch 1;
- Fig. 7: schematisch die Möglichkeit einer Auftrennung eines Schalungselements im halben Rastermaß;
- Fig. 8: die Seitenansicht eines weiteren Ausführungsbeispiels für ein Schalungselement nach der Erfindung;
- Fig. 9: die Seitenansicht für ein Ausführungsbeispiel eines Schalungselements nach der Erfindung;
- Fig. 10: eine Eckverbindung mit kontinuierlichem Betonanschluß;
- Fig. 11: einen Wandanschluß mit kontinuierlicher Betonverbindung.

Fig. 1 und 2 verdeutlichen das erfindungsgemäße Verfahren gemäß Anspruch 1 mit seinen einzelnen Schritten. Auf eine Wand 1 eines aus zwei solchen Wänden gebildeten Schalungselements ist eine Schablone 2 aus beispielsweise Kunststoff oder Blech aufgelegt, wobei Zentrierstifte 3 eine genau definierte Lage beider Teile auf beispielsweise einem Arbeitstisch sicherstellen. Die Platte 1 besteht beispielsweise aus Hartschaumstoff. Abweichend von Fig. 1 weist die Platte 1 gemäß Fig. 2 Nuten 4 mit schwalbenschwanzförmigem Querschnitt auf, die jedoch - wie oben erläutert - nur zusätzlich vorhanden sein können.

Die Schablone 2 ist mit kreisförmigen Ausnehmungen 5 versehen, die gleichmäßigen, das Rastermaß bestimmenden Abstand voneinander haben. Sie können jedoch auch andere Form besitzen, unregelmäßigen Abstand haben und außermittig angeordnet sein. Nach dem Auflegen der Schablone 2 auf die Wand 1 ergibt sich im Bereich einer Öffnung das Querschnittsbild gemäß Fig. 2a. Dann füllt man einen mit einem Haftvermittler versehenen Fließmörtel 6 in die Öffnungen 5 ein und zieht den Mörtel glatt ab. Der Haftvermittler kann auch als Überzug auf die Wand aufgebracht sein, beispielsweise durch Tauchen, und gegebenenfalls eingefärbt werden.

Den danach erreichten Zustand zeigen Fig. 2b und die beiden rechten Öffnungen 5 in Fig. 1.

Anschließend oder parallel zu diesem Verfahrens-schritt wird eine Gießform 7 mit etwa der Gestalt einer Glocke mit erdfeuchtem Beton 8 gefüllt. Die Form weist dabei mit ihrer großen Öffnung nach oben (umgekehrte Lage wie in Fig. 2d), so daß der Beton 8 bequem eingefüllt werden kann.

Anschließend stülpt man die Form 7 mit dem noch feuchten Beton 8 auf den Fließmörtel 6, wobei der Rand der Form 7 von den Öffnungen 5 aufgenommen wird, so daß eine exakte Zentrierung gegeben ist, vgl. Fig. 2c. Danach kann man die Formen 7, gegebenenfalls unter leichtem Rütteln, abziehen und später auch die Schablone 2 abnehmen (vgl. Fig. 2d).

Die Wände 1 mit den aufgeformten Verbindungselementhälften 10, die aus dem Beton 8 und dem Fließmörtel 6 bestehen, werden - wie Fig. 3 schematisch zeigt - nebeneinander auf einem ebenen Untergrund, beispielsweise dem Betonfußboden einer Halle, in einer Länge zwischen 10 und 30 m oder mehr aufgereiht. Wenn eine Lage fertig ist, legt man zur Schonung der frischen Verbindungselementhälften 10 dünne Sperrholzplatten 11 oder Platten aus einem anderen Material mit beispielsweise den Maßen 100 x 200 x 0,3 cm auf. Anschließend kann die nächste Lage von Verbindungselementhälften 10 aufgesetzt werden. Auf diese Weise lassen sich Stapel mit einer Gesamthöhe von 2 bis 3 m aufsetzen. Es muß nur jeweils genügend Zeit verstreichen, damit der Beton 8 der Verbindungselementhälften 10 so fest wird, daß ausreichende Lasten getragen werden können.

Fig. 4 zeigt schematisch, wie später zwei Wände 1 mit Verbindungselementhälften 10 durch stirnseitiges Verkleben zu einem Schalungselement zusammengefügt werden. Durch Verwendung einer einfachen Vorrichtung (nicht gezeigt) wird dabei dafür gesorgt, daß die Stirnseiten der Verbindungselementhälften 10 genau aufeinandertreffen. Es entstehen dann die aus zwei Hälften 10 gebildeten, hantelförmigen Verbindungselemente 20 mit jeweils zwei Flanschen 12 und einem verbindenden Zwischenstück 13, das im vorliegenden Fall Schaftform hat.

Beim Ausführungsbeispiel gemäß Fig. 5 ist bei der Herstellung der Verbindungselementhälften eine Form (nicht gezeigt) verwendet worden, die abweichend von der Form 7 gemäß Fig. 2d die Form einer flachen Schüssel hat, so daß lediglich Flansche 22 entstehen, die eine zentrale Einsen-kung 14 besitzen. Beim Zusammenfügen von zwei Wänden 1 mit Flanschen 22 werden dann schaftförmige Zwischenstücke 23 in die Einsenkungen 14 eingeklebt. Bei beiden Ausführungsbeispielen gemäß Fig. 4 und 5 sind die Zwischenstücke 13 bzw. 23 im Bereich ihres Übergangs in die Flansche 12 bzw. 22 noch vor dem Aushärten mit rillenförmigen Eindrückungen 15 versehen worden, die als Lagerstelle für Monierstäbe (nicht gezeigt) dienen.

Fig. 6 zeigt eine Gießform 17, die im wesentlichen der Gießform 7 gemäß Fig. 2d entspricht, zusätzlich aber ein mittiges Trennblech 16 aufweist. Die mit dieser Form erzeugten Verbindungselementhälften haben die gleiche Form wie die Hälften 10, sind aber in zwei Teile aufgetrennt, so daß später ein Schalungselement an dieser Stelle durch Sä-gen aufgetrennt werden kann, wie die gestrichelte Linie 18 in Fig. 7 schematisch zeigt. Zusätzlich zu einem Auftrennen zwischen den Verbindungselementen 20 im Bereich der gestrichelten Linie 19 und dem dadurch vorgegebenen Rastermaß von beispielsweise 25 cm kann also im halben Rastermaß auf-getrennt werden, wodurch eine einfache Anpassung an die jeweiligen Gegebenheiten auf einer Baustelle möglich ist.

Fig. 8 zeigt ein weiteres Ausführungsbeispiel für ein Schalungselement nach der Erfindung. Es sind hier wiederum Flansche 22 entsprechend Fig. 5 mit einer zentralen Einsenkung 14 auf die Wande 1 aufgegossen worden. Vor dem Aushärten sind zusätzlich Drähte 24 in den Flanschen 22 verankert worden. Zum Zusammenfügen von zwei Wänden 1 mit Flanschen 22 dient ein rohrförmiges Zwischenstück 33, das ebenfalls aus Beton bestehen kann. Die Drähte 24 werden von beiden Seiten aus durch das rohrförmige Zwischenstück 33 geführt, nach außen gezogen und dann unter Anspannung miteinander verdrillt. Ausnehmungen 25 am Rand der Zwischenstücke 33 ermöglichen das störungsfreie Herausführen der Drähte 24.

Beim Ausführungsbeispiel gemäß Fig. 9 sind Blech-streifen 26 in den Flanschen 22 verankert worden. Die Verbindung von zwei Wänden 1 mit Flanschen 22 erfolgt dann über die Blechstreifen 26, wobei beispielsweise Schrauben oder Drähte durch Bohrungen 27 geführt werden oder eine Verbindung durch Punktschweißen erfolgt. Eine Vergrößerung des Abstandes und damit der lichten Weite des Schalungselementes kann durch ein Verlängerungsstück 28 erreicht werden, das ebenfalls Bohrungen 27 besitzt.

Fig. 10 zeigt schematisch die Ausführung einer Eckverbindung, wobei im linken Teil a die erste Lage und nachfolgende, ungerade numerierte Lagen und im rechten Teil b die zweite Lage und nachfolgende, gerade numerierte Lagen von Schalungselementen dargestellt sind. In Fig. 10a ist die innere Wand 1 im Bereich des linken Zwischenstücks 20 mit einem Ausschnitt 29 versehen worden, der bis zum Boden des Flansches 12 führt. Beim nachfolgenden Verfüllen mit Beton ergibt sich ein Anschluß des eingefüllten Ortsbetons an den Flansch 12 und insgesamt eine kontinuierlich über die Ecke durchlaufende Betonwand, die keine Unterbrechung durch eine Hartschaumschicht der Wände 1 besitzt und daher eine Brandmauer darstellen kann. Entsprechendes gilt für die nächste Lage gemäß Fig. 10b, bei der ebenfalls ein Ausschnitt 29 einen durchgehenden Betonanschluß ermöglicht.

Fig. 11 zeigt einen Wandanschluß mit abwechselnden Lagen gemäß Fig. 11a bzw. 11b. Auch hier sorgen wiederum Ausschnitte 29 für kontinuierlich durchlaufende Betonwände. Ein solcher durchlaufender Betonkern vermeidet nicht nur Branddurchschläge und Schallbrücken, sondern ist zusätzlich höher statisch belastbar.

Fig. 10a zeigt außerdem ein Endstück 30, das zwischen die Wände 1 eingeklebt ist und das Schalungselement nach außen abschließt.

Die oben beschriebenen Formhälften lassen sich aus Metall, beispielsweise Stahlblech, aber auch aus Kunststoff herstellen.

## Patentansprüche

1. Verfahren zur Herstellung von Schalungselementen für die Mantelbetorbauweise mit Wänden (1) und Verbindungselementen (20) aus Beton oder ähnlichen Baustoffen für die Wände, wobei die Verbindungselemente (20) hantelförmig mit zwei an sich gegenüberliegenden Wänden (1) festgelegten Flanschen (12) und einem Zwischenstück (13, 23, 33) ausgebildet sind,
gekennzeichnet durch die Verfahrensschritte:
a) auf die Innenseite einer Wand (1) wird eine Schablone (2) aufgelegt, die der Form der Flansche (12) entsprechende Öffnungen (5) besitzt;
b) in die Öffnungen (5) wird ein Fließmörtel (6) eingefüllt und glatt abgezogen, wobei ein auf das Material der Wand (1) abgestimmter Haftvermittler für eine Verbindung des Fließmörtels mit der Wand sorgt;
c) der Gestaltung der Flansche (12) entsprechende Formen (7) werden mit ihrer Flanschöffnung nach oben mit erdfeuchtem Beton (8) gefüllt und abgezogen;
d) die Formen (7) werden mit ihrer Flanschöffnung auf den Fließmörtel (6) und in die Schablonenöffnungen (5) gestülpt;
e) die Formen (7) und die Schablonen (2) werden zur Wiederverwendung abgezogen;
f) nach dem Aushärten werden jeweils zwei Wände (1) mittels der Zwischenstücke (13, 23, 33) verbunden.

2. Verfahren nach Anspruch 1,
dadurch gekennzeichnet, daß der Haftvermittler dem Fließmörtel (6) beigemischt ist.

3. Verfahren nach Anspruch 1,
dadurch gekennzeichnet, daß der Haftvermittler als Überzug wenigstens im Bereich der Schablonenöffnungen (5) auf die Wände (1) aufgebracht wird.

4. Verfahren nach Anspruch 3,
dadurch gekennzeichnet, daß der Haftvermittler durch Tauchen der Wände (1) aufgebracht wird.

5. Verfahren nach Anspruch 4,
dadurch gekennzeichnet, daß der Haftvermittler gefärbt ist.

6. Verfahren nach einem der Ansprüche 1 bis 5,
gekennzeichnet durch die Verfahrensschritte:
g) vor Durchführung des Schrittes f) werden gefertigte Wände (1) mit ihren Flanschen (12, 22) nach oben weisend in einer Lage auf einer ebenen Fläche ausgelegt;
h) eine Zwischenlageaus dünnen Platten (11) wird auf die Flansche (12, 22) aufgelegt;
i) eine weitere Lage von Wänden (1) wird auf den Platten (11) ausgelegt;
k) die Verfahrensschritte (h) und (i) werden wiederholt.

7. Verfahren nach einem der Ansprüche 1 bis 6,
dadurch gekennzeichnet, daß nach dem Abziehen der Formen (7) gemäß Verfahrensschritt (e) die freien Enden der Flansche (12) mit einer Schablone auf eine vorgegebene Höhe eingestellt werden.

8. Verfahren nach einem der Ansprüche 1 bis 7,
dadurch gekennzeichnet, daß die Formen (7) derart glockenförmig ausgebildet sind, daß sich an den Flansch (12) ein Schaft (13) anschließt und daß zum Verbinden von zwei Wänden (1) gemäß Verfahrensschritt (f) die freien Enden der Schäfte (13) unter Bildung des Zwischenstücks miteinander verklebt werden.

9. Verfahren nach Anspruch 8,
dadurch gekennzeichnet, daß vor dem Aushärten am Übergang zwischen Flansch (12) und Schaft (13) wenigstens eine rillenförmige Eindrückung (15) als spätere Lagerstelle für einen Monierstab angebracht wird.

10. Verfahren nach einem der Ansprüche 1 bis 7,
dadurch gekennzeichnet, daß die Formen so ausgebildet sind, daß ein scheibenförmiger Flansch (22) entsteht, daß der Flansch mit einer zentralen, vorzugsweise kreiszylindrischen Einsenkung (14) versehen wird und daß zum Verbinden von zwei Wänden (1) gemäß Verfahrensschritt (f) schaftförmige Zwischenstücke (23) mit dem Boden der Einsenkungen (14) verklebt werden.

11. Verfahren nach Anspruch 10,
dadurch gekennzeichnet, daß das schaftförmige Zwischenstück (23) aus Beton mittels einer zylindrischen Hohlform hergestellt wird und vor dem Aushärten im Bereich seiner beiden Enden mit rillenförmigen Eindrückungen (15) als spätere Lagerstelle für Monierstäbe versehen wird.

12. Verfahren nach einem der Ansprüche 1 bis 9,
dadurch gekennzeichnet, daß zur Bildung des Zwischenstücks in den Flansch (22) bzw. in den anschließenden Schaft vor dem Aushärten weiterführende Befestigungsmittel, wie Monierstäbe, Haken, Ösen, Schrauben, Drähte (24), Blechstreifen (26) und dergleichen, eingebettet werden.

13. Verfahren nach Anspruch 12,
dadurch gekennzeichnet, daß in den Flansch (22) bzw. in den anschließenden Schaft vor dem Aushärten Bohrungen zur Anbringung der weiterführenden Befestigungsmittel eingedrückt werden.

14. Verfahren nach einem der Ansprüche 1 bis 11,
dadurch gekennzeichnet, daß in die Formen (17) zur Herstellung der Flansche (12) und gegebenenfalls der schaftförmigen Zwischenstücke mittige Trennbleche (16) eingelegt werden, die durch die Achse der Verbindungselemente (20) und in Richtung der Höhe des Schalungselementes verlaufen, so daß das fertige Schalungselement parallel zu den und in Verlängerung der Trennbleche (16) abgeschnitten werden kann.

15. Verfahren nach Anspruch 14,
dadurch gekennzeichnet, daß die Trennbleche (16) nur bei den den beiden Enden der Wände (1) benachbarten Flanschen bzw. schaftförmigen Zwischenstücken verwendet werden.

16. Verfahren nach dem Oberbegriff des Anspruchs 1,
gekennzeichnet durch die Verfahrensschritte:
m) Formhälften, deren Innenkontur der Hälfte eines axial geschnittenen hantelförmigen Verbindungselements entsprechen, werden mit Beton gefüllt und entlang der Schnittebene abgezogen;
n) je zwei Formhälften werden mit ihren Schnittebenen aufeinandergelegt;
o) nach wenigstens teilweisem Aushärten werden die Formhälften abgezogen;
p) die Verbindungselemente werden unter Verwendung eines Haftvermittlers mit zwei sich gegenüberliegenden Wänden verklebt.

17. Verfahren nach Anspruch 18,
dadurch gekennzeichnet, daß vor dem Schritt n) ein Trennmittel zwischen die beiden Formhälften eingebracht wird.

18. Verfahren nach Anspruch 16,
dadurch gekennzeichnet, daß vor dem Schritt n) ein Bewehrungsdraht entlang der Achse des Verbindungselementes in eine der Formhälften eingelegt wird.

19. Verfahren nach dem Oberbegriff des Anspruchs 1,
gekennzeichnet durch die Verfahrensschritte:
q) zwei Formhälften, deren Innenkontur der Hälfte eines axial geschnittenen, hantelförmigen Verbindungselementes entsprechen, werden entlang der Schnittebene fluchtend aneinandergelegt und unter Bildung einer Form fest miteinander verbunden;
r) die Form wird bei lotrecht verlaufender Achse auf eine ebene Fläche gestellt und mit Beton gefüllt;
s) nach wenigstens teilweisem Aushärten werden die Formhälften abgenommen;
t) die Verbindungselemente werden unter Verwendung eines Haftvermittlers mit zwei sich gegenüberliegenden Wänden verklebt.

20. Verfahren nach Anspruch 19,
dadurch gekennzeichnet, daß vor dem Schritt s) ein Bewehrungsdraht entlang der Achse des Verbindungselements in die Form eingebracht wird.

## Claims

1. A method of manufacturing formwork elements for the haunching concrete construction method with walls (1) and connecting elements (20) of concrete or similar construction materials for the walls, the connecting elements (20) being dumbbell-shaped with two flanges (12) secured to mutually opposite walls (1) and an intermediate member (13, 23, 33),
characterised by the method steps:
a) on the interior of a wall (1) there is laid a template (2) having openings (5) corresponding to the shape of the flanges (12);
b) a fluid mortar (6) is poured into the openings (5) and screeded smooth, a coupling agent appropriate to the material of the wall (1) ensuring connection of the mortar to the wall;
c) moulds (7) corresponding to the design of the flanges (12), with their flange openings facing upwards, are filled with earth-moist concrete (8) and screeded;
d) the moulds (7) are inverted with their flange openings facing the mortar (6) and into the template openings (5);
e) the moulds (7) and templates (2) are removed for re-use; and
f) after setting, two rolls (1) at a time are connected by means of the intermediate members (13, 23, 33).

2. A method as claimed in claim 1,
characterised in that the coupling agent is mixed with the mortar (6).

3. A method as claimed in claim 1,
characterised in that the coupling agent is applied to the walls (1) as a coating at least in the vicinity of the template openings (5).

4. A method as claimed in claim 3,
characterised in that the coupling agent is applied by dipping the walls (1).

5. A method as claimed in claim 4,
characterised in that the coupling agent is tinted.

6. A method as claimed in any of claims 1 to 5,
characterised by the method steps:
g) before step f), finished walls (1) are laid in a layer on a flat surface with their flanges (12, 22) pointing upwards;
h) an intermediate layer of thin sheets (11) is laid on the flanges (12, 22);
i) a further layer of walls (1) is laid on the sheets (11); and
k) steps h) and i) are repeated.

7. A method as claimed in any of claims 1 to 6,
characterised in that after removal of the moulds (7) in step e) the free ends of the flanges (12) are adjusted to a preset height by means of a template.

8. A method as claimed in any of claims 1 to 7,
characterised in that the moulds (7) have a bell shape such that the flange (12) adjoins a stem (13), and to connect two walls (1) in step (f) the free ends of the stems (13) are bonded together to form the intermediate member.

9. A method as claimed in claim 8,
characterised in that before setting at least one groove-like indentation (15) is made at the transition between the flange (12) and stem (13) to act subsequently as a bearing for a reinforcing rod.

10. A method as claimed in any of claims 1 to 7,
characterised in that the moulds are so designed as to produce a disc-like flange (22), the flange is provided with a central, preferably right-cylindrical depression (14), and to connect two walls (1) in step (f) stem-like intermediate members (23) are bonded to the bottoms of the depressions (14).

11. A method as claimed in claim 10,
characterised in that the stem-like intermediate member (23) is made from concrete by means of a cylindrical hollow mould, and before setting it is provided near both its ends with groove-like indentations (15) to act later as bearings for reinforcing rods.

12. A method as claimed in any of claims 1 to 9,
characterised in that to form the intermediate member continuing fixing means such as reinforcing rods, hooks, eyes, screws, wires (24), metal strips (26) or the like are embedded in the flange (22) or in the adjoining stem before setting.

13. A method as claimed in claim 12,
characterised in that bores for mounting the continuing fixing means are impressed in the flange (22) or the adjoining stem before setting.

14. A method as claimed in any of claims 1 to 11,
characterised in that central separating sheets (16) are laid in the moulds (17) for manufacturing the flanges (12) and possibly the stem-like intermediate members, these sheets (16) extending through the axis of the connecting elements (20) and in the direction of the height of the formwork element, so that the finished formwork element can be cut off parallel to, and in the extension of, the sheets (16).

15. A method as claimed in claim 14,
characterised in that the separating sheets (16) are used only for the flanges or stem-like intermediate members adjoining the two ends of the walls (1).

16. A method as claimed in the generic clause of claim 1,
characterised by the method steps:
m) mould halves of which the internal contour corresponds to half of an axially cut, dumbbellshaped connecting element are filled with concrete and screeded along the cutting plane;
n) two mould halves at a time are laid with their cutting planes on top of one another;
o) after at least partial setting the mould halves are removed; and
p) the connecting elements are bonded to two mutually opposite walls using a coupling agent.

17. A method as claimed in claim 18,
characterised in that before step n) separating means are introduced between the two mould halves.

18. A method as claimed in claim 16,
characterised in that before step n) a reinforcing wire is laid in one of the mould halves along the axis of the connecting element.

19. A method as claimed in the generic clause of claim 1,
characterised by the method steps:
q) two mould halves of which the internal contour corresponds to half of an axially cut, dumbbellshaped connecting element are laid and aligned on one another along the cutting plane and rigidly connected together to form a mould;
r) the mould is placed on a flat surface with its axis running vertical and is filled with concrete;
s) after at least partial setting the mould halves are removed; and
t) the connecting elements are bonded to two mutually opposite walls using a coupling agent.

20. A method as claimed in claim 19,
characterised in that before step s) a reinforcing wire is introduced into the mould along the axis of the connecting element.

## Revendications

1. Procédé de fabrication d'éléments de coffrage pour constructions à coffrages permanents comportant des parois (1) et des éléments de liaison (20) en béton ou en matériaux analogues pour les parois, les éléments de liaison(20) ayant la forme d'haltère comportant deux brides (12) fixées sur les parois opposées (1) et une pièce intercalaire (13, 23,33), caractérisé par les étapes suivantes :
a) un gabarit (2), possédant les ouvertures (5) correspondant à la forme de la bride (12), est placé sur la face interne d'une paroi (1) ;
b) un mortier fluidifié (6) est versé dans les ouvertures (5) et lissé, un agent adhésif adapté au matériau de la paroi (1) assurant une liaison du mortier fluidifié à la paroi ;
c) des moules (7) correspondant à la configuration de la bride (12) sont, ouverture des brides vers le haut, remplis de béton (8) à consistance de terre humide et lissés ;
d) des moules (7) sont retournés avec leurs ouvertures de bride sur le mortier fluidifié (6) et dans les ouvertures du gabarit (5) ;
e) les moules (7) et les gabarits(2) sont enlevés en vue d'un réemploi ;
f) après durcissement, deux parois respectives (1) sont reliées au moyen des pièces intercalaires (13,23,33).

2. Procédé selon la revendication 1,
caractérisé en ce que l'agent adhésif est ajouté au mortier fluidifié (6).

3. Procédé selon la revendication 1,
caractérisé en ce que l'agent adhésif est mis en place sous forme d'un enduit sur les parois (1), au moins dans la zone des ouvertures (5) du gabarit.

4. Procédé selon la revendication 3,
caractérisé en ce que l'agent adhésif est mis en place par immersion des parois (1).

5. Procédé selon la revendication 4,
caractérisé en ce que l'agent adhésif est coloré.

6. Procédé selon l'une des revendications 1 à 5,
caractérisé par les étapes suivantes :
g) avant exécution de l'étape (f), les parois fabriquées(1) sont, avec leurs brides (12,22) tournées vers le haut, étalées sur une surface plane ;
h) une couche intermédiaire de plaques minces (11) est posée sur les brides (12,22) ;
i) une nouvelle couche de paroi (1) est étalée sur les plaques (11) ;
k) les étapes (h) et (i) sont renouvelées.

7. Procédé selon l'une des revendications 1 à 6,
caractérisé en ce qu'après l'enlèvement des moules (7) conformément à l'étape (e), les extrémités libres des brides(12) sont, au moyen d'un gabarit, ajustées à une hauteur prédéfinie.

8. Procédé selon l'une des revendications 1 à 7,
caractérisé en ce que les moules (7) ont la forme d'une cloche telle qu'un fût (13) se raccorde à la bride (12) et que, pour relier deux parois (1) conformément à l'étape (f), les extrémités libres des fûts (13) sont collées entre elles en formant la pièce intercalaire.

9. Procédé selon la revendication 8,
caractérisé en ce qu'avant le durcissement, au moins au passage entre la bride (12) et le fût (13), une empreinte en forme de rainures (15) est mise en place comme point d'appui ultérieur pour une tige d'armature.

10. Procédé selon l'une des revendications 1 à 7,
caractérisé en ce que les moules sont réalisés de manière à obtenir une bride en forme de disque (22), en ce que la bride est pourvue d'un enfoncement central (14) cylindrique circulaire de préférence et en ce que pour relier deux parois (1), conformément à l'étape (f) du procédé, l'on colle des pièces intercalaires (23) en forme de fût avec le fond des enfoncements (14).

11. Procédé selon la revendication 10,
caractérisé en ce que la pièce intercalaire (23) en forme de fût est fabriquée en béton au moyen d'un moule creux cylindrique et est, avant le durcissement, pourvue dans la zone de ses deux extrémités d'empreintes en forme de rainure (15) comme points d'appui ultérieurs pour des tiges d'armature.

12. Procédé selon l'une des revendications 1 à 9,
caractérisé en ce que pour réaliser la pièce intercalaire, avant le durcissement, l'on encastre, dans la bride (22) ou dans le fût s'y raccordant, des moyens de fixation en prolongement tels que des tiges d'armature, des crochets, des anneaux, des boulons, des fils métalliques (24), des bandes de jonction (26) ou analogues.

13. Procédé selon la revendication 12,
caractérisé en ce que dans la bride (22) ou dans le fût s'y raccordant, l'on fore des alésages pour la mise en place des moyens de fixation en prolongement.

14. Procédé selon l'une des revendications 1 à 11,
caractérisé en ce que dans les moules (17) servant à fabriquer les brides (12) et éventuellement les pièces intercalaires en forme de fût, l'on introduit des tôles centrales de séparation (16), qui passent par les axes des éléments de liaison (20) et vent en direction de la hauteur des éléments de coffrage, de sorte que l'élément de coffrage achevé peut être découpé parallèlement aux tôles de séparation (16) ou dans leur prolongement.

15. Procédé selon la revendication 14,
caractérisé en ce que les tôles de séparation (16) ne sont utilisées que dans les brides et les pièces intercalaires en forme de fût voisines des deux extrémités des parois (1).

16. Procédé selon le préambule de la revendication 1,
caractérisé par les étapes suivantes :
m) des demi-moules, dont les contours internes correspondent à la moitié d'un élément de liaison en forme d'haltère découpé axialement, sont remplis de béton et lissés le long du plan de découpe ;
n) les deux demi-moules sont respectivement appliqués l'un sur l'autre par leurs plans de découpe ;
o) après durcissement, partiel au moins, les deux demimoules sont enlevés ;
p) les éléments de liaison sont, en utilisant un agent adhésif, collés avec les deux parois opposées.

17. Procédé selon la revendication 16,
caractérisé en ce qu'avant l'étape (n), un élément de séparation est introduit entre les deux demi-moules.

18. Procédé selon la revendication 16,
caractérisé en ce qu'avant l'étape (n) un fil métallique d'armature est, le long de l'axe de l'élément de liaison, introduit dans l'un des demi-moules.

19. Procédé selon la préambule de la revendication 1,
caractérisé par les étapes suivantes :
q) deux demi-moules, dont le contour interne correspond à la moitié d'un élément de liaison en forme d'haltère découpé axialement, sont accolés alignés le long du plan de coupe et solidement reliés ensemble pour former un moule;
r) le moule est posé sur son axe vertical sur une surface plane et est rempli de béton ;
s) après durcissement, partiel au moins, les demi-moules sont retirés ;
t) les éléments de liaison sont, en utilisant un agent adhésif, collés avec deux parois opposées.

20. Procédé selon la revendication 19,
caractérisé en ce qu'avant l'étape (s) un fil métallique d'armature est, le long de l'axe de l'élément de liaison, introduit dans le moule.
